# EUROPÄISCHE PATENTSCHRIFT

(11) **EP 0 054 284 B1**
(45) Veröffentlichungstag und Bekanntmachung des Hinweises auf die Patenterteilung: **27.03.1985**
(21) Anmeldenummer: 81110403.3
(22) Anmeldetag: 12.12.1981
(51) Int. Cl.: B65B 3/02, B65B 51/14

(54) **Maschine zum Herstellen, Füllen und Verschliessen von Packungen**
Machine for forming, filling and sealing packages
Machine pour fabriquer, remplir et fermer des emballages

(30) Priorität: 17.12.1980 BR 8008271
(43) Veröffentlichungstag der Anmeldung: 23.06.1982
(73) Patentinhaber: AB TETRA PAK, 221 00 Lund (SE)
(72) Erfinder: Ott, Horst, D-6100 Darmstadt (DE)
(74) Vertreter: Katscher, Helmut, Dipl.-Ing.

## Beschreibung

Die Erfindung betrifft eine Maschine zum Herstellen, Füllen und Verschließen von Packungen, bei der aus einer flexiblen Materialbahn geformte und geschweißte Packungshüllen gefüllt und verschlossen werden, mit einem Spreizdornkarussell mit einer Bodenlaschenformstation und mit mindestens einem nachgeordneten Füllkarussell mit einer Füllstation und einer Kopfnahtschweißstation.

Derartige Maschinen dienen in den meisten Fällen zur Herstellung von Flüssigkeitspackungen, beispielsweise für Milch, Saft und dergleichen. Die Materialbahn, beispielsweise kunststoffbeschichtetes Papier, wird von einer Vorratsrolle abgezogen. Daraus werden die einzelnen Packungshüllen durch Abschneiden und Verschweißen hergestellt. Dazu werden die Pakkungshüllen jeweils auf Spreizdorne eines Spreizdornkarussells aufgenommen.

Wenn quaderförmige Packungen hergestellt werden, entstehen am Boden und am Kopf der Packung jeweils zwei Laschen. Damit diese Bodenlaschen bzw. Kopflaschen bei der anschließenden Aufnahme der gefüllten Packungen in einer Verpackung, beispielsweise einem Karton, nicht stören, müssen diese Laschen entweder flach an die Packungsaußenseite angelegt oder abgeschnitten werden. Das Abschneiden der Laschen ist nur möglich, wenn die Packungshülle an dieser Stelle so verschweißt ist, daß durch das Abschneiden der Laschen keine Öffnung entsteht. Ein solcher zusätzlicher Schweißvorgang ist verhältnismäßig aufwendig. Das einfache Andrücken der Bodenlaschen und Kopflaschen genügt nicht, um diese Laschen in die für das nachfolgende Verpacken geeignete Stellung zu bringen.

Bei einer bekannten Maschine der eingangs genannten Gattung (BE-A-656 359) wird der Bodenverschluß der Packung auf einem ersten Karussell und das Füllen der Packung und das Verschließen der Kopflaschen auf einem zweiten Karussell ausgeführt. Dabei ist nicht näher angegeben, wie der Boden der Packungshüllen geformt wird und wie die Kopflaschen verschlossen werden. Bei der Herstellung des Kopflaschenverschlusses sind zwei aufeinanderfolgende Schweißvorgänge erforderlich, weil die Kopflaschen nach dem Herstellen der Kopfschweißnaht zusätzlich verschweißt und abgeschnitten werden müssen. Der hierfür erforderliche Arbeitsaufwand ist verhältnismäßig hoch, so daß die Arbeitsgeschwindigkeit der Maschine, die in jedem Karusselll nur wenige Arbeitsstationen aufweist, verhältnismäßig gering ist.

Bei einem anderen bekannten Füll- und Verschließkarussell (FR-A-1 262 203) sind zur Steigerung der Arbeitsgeschwindigkeit sehr viele Arbeitsstationen am Karussell vorgesehen. Dies erfordert nicht nur einen sehr großen Bauaufwand, sondern bedingt auch sehr große Abmessungen der Maschine. Hierbei werden die Pakkungen aus einzelnen vorgeformten Zuschnitten hergestellt. Auch in diesem Fall ist nach dem Schweißen einer Kopfnaht ein zusätzlicher Schweißvorgang erforderlich, um die beiden Kopflaschen zu verschweißen. Nachdem die Packung das Füll- und Verschließkarussell verlassen hat, werden diese Kopflaschen in einer gesonderten Arbeitsstation an die Packungsseitenwand angelegt.

Aufgabe der Erfindung ist es daher, eine Maschine der eingangs genannten Art so auszubilden, daß das Formen der Bodenlaschen und das Schweißen der Kopfnaht mit möglichst geringem konstruktivem Aufwand bei hoher Arbeitsgeschwindigkeit ermöglicht werden sollen, wobei insbesondere nach dem Herstellen der Kopfnaht ein zusätzlicher Schweißvorgang vermieden werden soll; die erforderlichen Arbeitsstationen sollen in möglichst raumsparender Weise ausgeführt sein.

Diese Aufgabe wird erfindungsgemäß dadurch gelöst, daß die Bodenlaschenformstation zwei querbewegliche Stempelplatten aufweist, an deren unterem Ende jeweils eine Laschenformklappe schwenkbar angelenkt ist, und daß ein senkrecht bewegbarer Steuerkörper zwei jeweils eine Stempelplatte querverschiebende Steuerflächen und zwei jeweils mit einer Laschenformklappe in Eingriff tretende und diese schwenkende Steuerkurven aufweist, daß die Kopfnahtschweißstation einen mittels eines Druckmittelzylinders senkrecht verfahrbaren Schweißkopf aufweist, der aus einer feststehenden und einer daran angelenkten, schwenkbaren beheizbaren Schweißbacke besteht, die über die gesamte Länge der Kopfnaht reichen, daß ein Druckmittelzylinder an der schwenkbaren Schweißbacke angreift, und daß dem Füllkarussell ein Kopfformkarussell nachgeordnet ist, das eine Kopflaschenformstation und eine Kopflaschensiegelstation aufweist.

Die Bodenlaschen werden in der Bodenlaschenformstation so vorgeformt, daß sie in der nachfolgenden Siegelstation in einfacher Weise an der Packungsaußenseite mittels Druck- und Wärmeinwirkung angesiegelt werden können. Durch die Verformung werden die an der Siegelstelle auftretenden Kräfte sehr klein gehalten; dadurch besteht keine Gefahr, daß sich die Siegelverbindung wieder löst; andererseits sind die Festigkeitsanforderungen an die Siegelverbindung dadurch gering.

Alle für die Bodenlaschenformung notwendigen Bewegungabläufe werden in einer einzigen Station von der geradlinigen Bewegung eines einzigen Steuerkörpers abgeleitet.

Die Kopfnaht wird mit einem einzigen Schweißvorgang vollständig geschlossen; sie reicht bis in die Kopflaschen. Ein zusätzlicher Schweißvorgang ist deshalb nicht erforderlich. Auch in dieser Arbeitsstation ist der Raumbedarf gering.

Die größere Anzahl von Bearbeitungsstationen wird in konstruktiv sehr einfacher und raumsparender Weise dadurch geschaffen, daß die Stationen zum Formen und Siegeln der Kopflaschen in ein gesondertes Kopfformkarussell verlegt wurden. Gegenüber der Möglichkeit, ein größeres Karussell mit mehr Bearbeitungsstationen vorzusehen, hat diese Lösung den Vorteil besserer Raumausnutzung. Konstruktiv ist die Lösung deshalb besonders einfach, weil für das Kopfformkarussell in wesentlichem Umfang die gleichen Bauteile verwendet werden können wie für das Füllkarussell.

Vorteilhafte Ausgestaltungen des Erfindungsgegenstandes sind Gegenstand von Unteransprüchen.

Die Erfindung wird nachfolgend an einem Ausführungsbeispiel näher erläutert, das in der Zeichnung dargestellt ist. Es zeigt
Fig. 1 eine vereinfachte Draufsicht auf eine Maschine zum Herstellen, Füllen und Verschließen von Packungen,
Fig. 2 in einem vergrößerten Teilschnitt längs der Linie 11-11 in Fig. 1 die Bodenlaschenformstation in der Ausgangsstellung,
Fig. 3 in einem Teilschnitt entsprechend der Fig. 2 die Bodenlaschenformstation in der Endstellung,
Fig. 4 in einem vergrößerten Teilschnitt längs der Linie IV-IV in Fig. 1 eine Kopfnahtschweißstation in der Schweißstellung, wobei die Ausgangsstellung des Schweißkopfes mit strichpunktierten Linien dargestellt ist,
Fig. 5 in einem vergrößerten Teilschnitt längs der Linie V-V in Fig. 1 eine Kopflaschenformstation in der Ausgangsstellung,
Fig. 6 die Kopflaschenformation nach Fig. 5 in der Endstellung,
Fig. 7 in einem Teilschnitt längs der Linie VII-VII in Fig. 1 eine Kopflaschenheizstation,
Fig. 8 in einem vergrößerten Teilschnitt längs der Linie VIII-VIII in Fig. 1 eine Kopflaschensiegelstation in der Ausgangsstellung und
Fig. 9 die Kopflaschensiegelstation nach Fig. 8 in der Endstellung.

Die in Fig. 1 gezeigte Maschine zum Herstellen, Füllen und Verschließen von Packungen trägt eine in einem Maschinengestell 1 gelagerte Vorratsrolle 2, von der eine flexible Materialbahn 3 abgezogen wird, die beispielsweise aus kunststoffbeschichtetem Papier besteht. In einer zunächst durchlaufenen Rillstation 4 wird die Materialbahn 3 mit einer Längsrillung versehen und anschließend zusammengelegt. In dieser Form durchläuft die Materialbahn 3 eine Druckvorrichtung 5, in der die bereits vorher bedruckte Materialbahn mit einem Datumsaufdruck versehen wird.

Anschließend durchläuft die Materialbahn 3 eine Prägestation 6, eine Längsnahtschweißstation 7, eine Nachdrück- und Vorschubstation 8, in der die Längsnaht nachgedrückt wird und die dabei auch den Bahnvorschub bewirkt. In einer Schneidstation 10 werden die Zuschnitte für jeweils eine Packungshülle abgeschnitten und in einer Aufschiebestation 11 auf einen der Spreizdorne 12 eines in der Figur nur angedeuteten Spreizdornkarussells 13 aufgeschoben.

Im Uhrzeigersinn gelangt die Packung zu einer Faltstation 14, an der die beiden Seitennähte geformt werden. Die beim Zusammenlegen der Materialbahn gebildete Falte liegt am Boden der Packung. In der Station 14 werden die beim Aufschieben der Packung auf den Spreizdorn 12 entstandenen Bodenlaschen 16 der Packung 15 beheizt, um anschließend in der Bodenlaschensiegelstation 17 (Fig. 2 und 3) angesiegelt zu werden.

Die auf diese Weise für den Füllvorgang vorbereitete Packungshülle 15, nachfolgend vereinfacht »Packung« genannt, wird in einer Übergabestation 18 vom SpreizdornkarusseIl 13 auf ein Füllkarussell 19 übergeben und dabei vom Spreizdorn abgestreift. In einer Füllstation 20 wird die Packung 15 gefüllt; in einer Kopfnahtspreizstation 21 wird die Kopfnaht der Packung 15 mittels Spreizfingern auseinandergezogen und in einer nachfolgenden Kopfnahtformstation 22 so vorgeformt, daß die durchgehende Kopfnaht in einer Kopfnahtschweißstation 23 (Fig. 4) geschweißt werden kann. Die verschlossene Packung 15 wird anschließend in einer Übergabestation 24 an ein Kopfformkarussell 25 übergeben und gelangt dort in eine Kopflaschenformstation 26 (Fig. 5 und 6), in der die zunächst noch abstehenden Kopflaschen 27 der Packung 15 nach unten geklappt und dabei vorgeformt werden. In einer nachfolgenden Kopflaschenheizstation 28 (Fig. 7) wird die Unterseite der Kopflaschen 27 und die Packungsaußenseite beheizt, so daß in einer nachfolgenden Kopflaschensiegelstation 29 (Fig. 8 und 9) die Kopflaschen 27 an der Packungsaußenseite festgesiegelt werden können.

In einer Ausstoßstation 30 gelangen die fertiggestellten Packungen 15 auf einen Abgabeteller 31, von dem sie zum weiteren Verpacken abgenommen werden.

Die Bodenlaschenformstation 17 (Fig. 2) weist zwei querbewegliche Stempelplatten 40 auf, die jeweils mit Führungsrollen 41 verbunden sind. Ein Druckmittelzylinder 42 trägt an seiner Kolbenstange 43 einen senkrecht bewegbaren Steuerkörper 44, an dem seitliche Arme 45 angebracht sind, die jeweils in einer schrägen Steuerfläche 46 enden, die mit den Führungsrollen 41 in Eingriff steht.

Jeweils am unteren Ende der Stempelplatten 40 ist in einem Gelenk 47 eine Laschenformklappe 48 schwenkbar angebracht. Beide Laschenformklappen 48 tragen jeweils eine Führungsrolle 49, die mit gekrümmten Steuerflächen des Steuerkörpers 44 in Eingriff stehen.

Wenn der Steuerkörper 44 durch den Druckmittelzylinder 42 nach oben bewegt wird, fahren die Stempelplatten 40 seitlich gegen die Pakkung 15; zugleich werden die Laschenformklappen 48 bis in die in Fig. 3 gezeigte Endstellung geschwenkt.

In Fig. 2 ist mit strichpunktierten Linien eine in der Faltstation 14 angeordnete Bodenlaschenheizeinrichtung 51 angedeutet, durch die die Bodenlaschen 16 und die Bodenaußenfläche der Packung 15 beheizt wurden. Wenn diese beheizten Flächen dann in der Bodenlaschenformstation 17 aufeinandergedrückt werden, wie in Fig. 3 dargestellt, werden die Bodenlaschen 16 in dieser Stellung angesiegelt. Die an den Seitenflächen der Packung anliegenden Stempelplatten 40 verhindern ein Auswölben der Seitenflächen der Packung 15, wenn der für die Siegelung erforderliche Druck am Packungsboden aufgebracht wird.

In der Kopfnahtschweißstation 23 (Fig. 4) ist ein mittels eines Druckmittelzylinders 60 senkrecht verfahrbarer Schweißkopf 61 vorgesehen, der eine feststehende Schweißbacke 62 und eine daran angelenkte, schwenkbare Schweißbacke 63 aufweist. Beide Schweißbacken 62, 63 sind beheizbar. An der schwenkbaren Schweißbacke 63 greift ein Druckmittelzylinder 64 an.

Wenn die Packung 15, deren Kopfnaht 65 in der Station 22 bereits vorgeformt wurde, in die Kopfnahtschweißstation 23 gelangt, befindet sich der Schweißkopf 61 zunächst in der in Fig. 4 mit strichpunktierten Linien dargestellten oberen, aufgeklappten Stellung. Der Druckmittelzylinder 60 fährt den Schweißkopf 61 nach unten; anschließend schließt der Druckmittelzylinder 64 den Schweißkopf und übt auf die Kopfnaht 65 den erforderlichen Schweißdruck unter Wärmeeinwirkung aus. Die Länge der Schweißbacken 62, 63 ist so bemessen, daß sie über die gesamte Länge der Kopfnaht 65 reicht, so daß die Kopfnaht in einem einzigen Schweißvorgang vollständig geschlossen wird. Die Kopfnaht reicht daher bis in die Kopflaschen 27.

Die nicht im einzelnen dargestellte Übergabestation 24 ist ähnlich aufgebaut wie die Kopfnahtschweißstation 23, wobei jedoch die Backen 62 und 63 nicht beheizt, sondern gekühlt werden. Die Kopfnaht 65 wird hier nachgedrückt und verfestigt. Die in ihrem grundsätzlichen Aufbau in Fig. 4 gezeigte Einrichtung, die in der Übergabestation 24 die Packung 15 an der Kopfnaht 65 hält, ist querverschiebbar angeordnet und transportiert die Packung 15 vom Füllkarussell 19 auf das Kopfformkarussell 25.

Die Kopfformstation 26 (Fig. 5 und 6) weist einen mittels eines Druckmittelzylinders 70 senkrecht bewegbaren Formkörper 71 auf, dessen plattenförmiges Mittelstück an seinen Enden nach unten abgewinkelte Kopflaschenformbakken 72 trägt. Wenn der Formkörper 71 auf die Packung 15 abgesenkt wird (Fig. 6) drücken die Kopflaschenformbacken 72 die Kopflaschen 27 nach unten, so daß diese vorgeformt sind.

In der nachfolgenden Kopflaschenheizstation 28 (Fig. 7) greifen Heißluftgebläse 73 mit ihren Heizdüsen 74 unter die Kopflaschen 27 und beheizen die Unterseite der Kopflaschen 27 und die gegenüberliegenden Flächen der Packungsseitenwände. Führungen 75 halten dabei die Kopflaschen 27 in ihrer Stellung.

Die so aufgeheizten Flächen werden in der anschließenden Kopflaschensiegelstation 29 (Fig. 8 und 9) durch seitlich andrückbare Laschensiegelbacken 80 gegen die Packungsseitenwände gedrückt und dort festgesiegelt. Auch hierbei werden die Kopflaschen 27 durch Führungsstäbe 81 vor dem Ansiegeln in ihrer Lage gehalten.

Die seitlichen Laschensiegelbacken 80 sind an einem Gelenk 82 miteinander und mit einer senkrecht bewegbaren Kopfstützplatte 83 verbunden. Ein Druckmittelzylinder 84 ist über seine Kolbenstange 85 und Lenker 86 jeweils mit den Laschensiegelbacken 80 gelenkig verbunden. Wird die Kolbenstange 85 ausgefahren, so wird zunächst die Kopfstützplatte 83 an der Oberseite der Packung 15 angelegt; dann drücken die Laschensiegelbacken 80 seitlich gegen die Kopflaschen 27. Die Kopfstützplatte verhindert dabei, daß sich die Oberseite der Packung 15 unter der Wirkung des Drucks der Laschensiegelbacken 80 nach oben auswölbt.

## Patentansprüche

1. Maschine zum Herstellen, Füllen und Verschließen von Packungen, bei der aus einer flexiblen Materialbahn (3) geformte und geschweißte Packungshüllen (15) gefüllt und verschlossen werden, mit einem Spreizdornkarussell (13) mit einer Bodenlaschenformstation (17) und mit mindestens einem nachgeordneten Füllkarussell (19) mit einer Füllstation (20) und einer Kopfnahtschweißstation (23), dadurch gekennzeichnet, daß die Boderilaschenformstation (17) zwei querbewegliche Stempelplatten (40) aufweist, an deren unterem Ende jeweils eine Laschenformklappe (48) schwenkbar angelenkt ist, und daß ein senkrecht bewegbarer Steuerkörper (44) zwei jeweils eine Stempelplatte (40) querverschiebende Steuerflächen (46) und zwei jeweils mit einer Laschenformklappe (48) in Eingriff tretende und diese schwenkende Steuerkurven (50) aufweist, daß die Kopfnahtschweißstation (23) einen mittels eines Druckmittelzylinders (60) senkrecht verfahrbaren Schweißkopf (61) aufweist, der aus einer feststehenden und einer daran angelenkten, schwenkbaren beheizbaren Schweißbacke (62 bzw. 63) besteht, die über die gesamte Länge der Kopfnaht (65) reichen, daß ein Druckmittelzylinder (64) an der schwenkbaren Schweißbacke (63) angreift, und daß dem Füllkarussell (19) ein Kopfformkarussell (25) nachgeordnet ist, das eine Kopflaschenformstation (26) und eine Kopflaschensiegelstation (29) aufweist.

2. Maschine nach Anspruch 1, dadurch gekennzeichnet, daß an der Übergabestelle zwischen dem Füllkarussell (19) und dem Kopfformkarussell (25) eine Übergabestation (24) vorgesehen ist, die einen verfahrbaren Übergabegreifer aufweist, der einen mittels eines Druckmittelzylinders senkrecht verfahrbaren Greifkopf aufweist, der aus einer feststehenden und einer daran angelenkten, schwenkbaren Greifbacke besteht, und daß ein Druckmittelzylinder an der schwenkbaren Greifbacke angreift.

3. Maschine nach AnsprucH 1, dadurch gekennzeichnet, daß die Kopflaschenformstation (26) einen senkrecht bewegbaren Formkörper (71) mit nach unten abgewinkelten Kopflaschenformbacken (72) aufweist.

4. Maschine nach Anspruch 1, dadurch gekennzeichnet, daß die Kopflaschensiegelstation (29) eine senkrecht bewegbare Kopfstützplatte (83) und zwei daran angelenkte seitliche Laschensiegelbacken (80) aufweist.

## Claims

1. A machine for producing, filling and closing packages, wherein package wrappers (15), which are formed from a flexible web of material (3) and are welded, are filled and sealed and which is provided with an expanding mandrel carousel (13) comprising a bottom-strap forming station (17) and with at least one filling carousel (19) which is arranged downstream of the former and comprises a filling station (20) and a head-seam welding station (23), characterised in that the bottom-strap forming station (17) has two tranversely movable core plates (40), at the lower ends of which there has been pivotally hinged respectively one strap forming flap (48), and in that a vertically movable control element (44) has two control surfaces (46), which transversely displace respectively one core plate (40), and two control cams (50), which engage in respectively one strap forming flap and swivel it, and in that the head-seam welding station (23) has a welding head (61), which can be moved vertically by means of a pressure-medium cylinder (60) and which consists of a stationary welding die and a heatable welding die (62 and 63), which is hinged thereto and can be swivelled, which dies extend over the entire length of the head seam (65), and in that a pressure-medium cylinder (64) acts on the pivotable welding die (63), and in that downstream of the filling carousel (19) there is arranged a head forming carousel (25), which has a head-strap forming station (26) and a head-strap sealing station (29).

2. A machine as claimed in claim 1, characterised in that at the transfer point between the filling carousel (19) and the head forming carousel (25) there is provided a transfer station (24) which has a mobile transfer gripper, which has a gripping head which can be moved vertically by means of a pressure-medium cylinder and consists of a stationary gripping jaw and a pivotable gripping jaw which is hinged thereto, and in that a pressure-medium cylinder acts on the pivotable gripping jaw.

3. A machine as claimed in claim 1, characterised in that the head-strap forming station (26) has a vertically movable forming element (71) with downwardly angled head-strap forming dies (72).

4. A machine as claimed in claim 1, characterised in that the head-strap sealing station (29) has a vertically movable head supporting plate (83) and two lateral strap sealing dies (80) which are hinged thereto.

## Revendications

1. Machine destinée à la fabrication, le remplissage et la fermeture d'emballages, dans laquelle on remplit et ferme des enveloppes d'emballage formées à partir d'une bande de matière flexible (3) et soudées, comportant un plateau tournant à mandrins extensibles (13), une station de formage (17) des languettes de fond et au moins un plateau tournant destiné au remplissage disposé en aval qui comporte une station de remplissage (20) et une station de soudure (23) de la ligne de joint supérieure, caractérisé en ce que la station de formage (17) des languettes de fond présente deux plaques de poinçon (40) mobiles transversalement, à l'extrémité inférieure desquelles un clapet de formage des languettes (48) est chaque fois monté de manière pivotable, et en ce qu'un élément de commande (44) déplaçable verticalement présente deux surfaces de guidage (46) qui déplacent chaque fois transversalement une plaque de poinçon (40) et deux parcours de guidage (50) qui agissent chaque fois sur un clapet de formage (48) de languettes et qui les basculent, en ce que la station de soudage (61) de la ligne de joint supérieure présente une tête de soudage qui peut être déplacée verticalement au moyen d'un cylindre (60) commandé par un agent de pression, ladite tête de soudage (61) étant constituée par une mâchoire fixe (62) et par une mâchoire chauffable et pivotable (63) qui est articulée à ladite mâchoire fixe (62), lesdites mâchoires (62, 63) s'étendant sur toute la longueur de la ligne de joint supérieure (65), en ce qu'un cylindre (64) agissant sous l'effet d'un agent de pression agit sur la mâchoire de soudage pivotable (63) et en ce que le plateau tournant de remplissage (19) est suivi d'un plateau tournant de formage (25) de la partie supériere qui présente une station de formage (26) des languettes de tête et une station de fixation (24) de celles-ci.

2. Machine selon la revendication 1, caractérisé en ce que, à l'endroit de passage entre le plateau tournant (19) pour le remplissage et le plateau tournant (25) pour le formage de la partie supérieure, est prévu une station de transmission (24) qui présente une pince de transmission déplaçable qui comporte une tête de pince déplaçable verticalement au moyen d'un cylindre agissant sous l'effet d'un agent de pression, ladite tête de pince étant constituée par une mâchoire fixe et par une mâchoire pivotable articulée sur la première, et en ce qu'un cylindre agissant sous l'effet d'un agent de pression agit sur la mâchoire pivotable.

3 Machine selon la revendication 1, caractérisé en ce que la station de formage des languettes de tête (26) présente un corps de formage (71) déplaçable verticalement comportant des pattes de formage (72) des languettes de tête, pliées vers le bas.

4. Machine selon la revendication 1, caractérisée en ce que la station de fixation (29) des languettes de tête présente une plaque de soutien (83) de la partie supérieure de l'emballage, la plaque (83) étant déplaçable verticalement, et deux mâchoires latérales de fixation (80) des languettes, articulées sur ladite plaque (B).
